# EUROPÄISCHE PATENTSCHRIFT

(11) **EP 0 598 276 B1**
(45) Veröffentlichungstag und Bekanntmachung des Hinweises auf die Patenterteilung: **17.01.1996**
(21) Anmeldenummer: 93117756.2
(22) Anmeldetag: 03.11.1993
(51) Int. Cl.: H01R 43/28, H01R 43/052

(54) **Kabelzuführungs- und -wechseleinrichtung für eine Kabelverarbeitungsmaschine**
Cable feeding and changing device for a cable processing machine
Dispositif d'amenée et de changement de câble pour machine de traitement de câble

(30) Priorität: 17.11.1992 CH 3525/92
(43) Veröffentlichungstag der Anmeldung: 25.05.1994
(73) Patentinhaber: KOMAX HOLDING AG, CH-6045 Meggen (CH)
(72) Erfinder: Koch, Max, CH-6045 Meggen (CH)
(74) Vertreter: Blöchle, Hans

(56) Entgegenhaltungen:
- EP-A- 0 483 462
- EP-A- 0 509 192
- WO-A-89/03601
- FR-A- 2 378 424
- US-A- 4 593 452

## Beschreibung

Die Erfindung betrifft eine Kabelzuführungs- und -wechseleinrichtung für eine Kabelverarbeitungsmaschine, welche mindestens einen stationären schwenkbaren Greifer aufweist, der das Kabel bei der Bearbeitung festhält, und bei welcher im Schwenkbereich des Greifers Bearbeitungsstationen angeordnet sind, wobei mindestens ein Kabelantrieb vorgesehen ist, mittels welchem das Kabel transportiert und dem Greifer zugeführt wird.

Mit der EP-A- 0 483 462 ist eine Einrichtung bekannt geworden, bei welcher Kabelabschnitte taktweise mittels Doppelgreifern, die beide Enden eines Kabelabschnittes festhalten, längs einer Kabelbearbeitungsstrasse von Bearbeitungsstation zu Bearbeitungsstation transportiert werden. Am Anfang der Kabelbearbeitungsstrasse ist ein Bandantrieb angeordnet, der das unbearbeitete Kabel von einer Rolle abzieht und um die gewünschte Länge der Kabelabschnitte transportiert. Wie weiterhin aus einem Prospekt 50M der Firma Komax AG, CH-Dierikon, bekannt, kann vor dem Bandantrieb ein Kabelsequenzer angeordnet werden, der einen automatischen Kabelwechsel von verschiedenen Kabeln mit unterschiedlichen Querschnitten und Farben ermöglicht, ohne dass die Bearbeitung der Kabelabschnitte an den einzelnen Bearbeitungsstationen unterbrochen werden muss.

Bei einer Kabelverarbeitungsmaschine gemäss Oberbegriff, wie beispielsweise in der EP-A- 0 509 192 beschrieben wird das Kabel mittels eines Bandantriebes einem stationären, schwenkbaren Greifer zugeführt, worauf das vom Greifer gehaltene Kabelende zwecks Bearbeitung nacheinander zu den im Schwenkbereich angeordneten Bearbeitungsstationen geschwenkt wird. Danach wird das Kabelende auf die erforderliche Länge abgeschnitten, einem zweiten schwenkbaren Greifer übergeben und bis zur Fertigstellung weiter bearbeitet. Derartige Kabelverarbeitungsmaschinen sind billiger und kleiner als die im vorstehenden Abschnitt beschrieben und ermöglichen die Verarbeitung sehr kurzer (ca. 60mm) bis sehr langer (ca. 5-10m) Leitungen. Bei einem Kabelwechsel wegen eines anderen Querschnittes oder einer anderen Farbe geht bei solchen Maschinen jedoch relativ viel Fertigungszeit verloren, da das alte, noch vom ersten Greifer gehaltene Kabel zurückgezogen, und danach das neue Kabel dem Bandantrieb zugeführt werden muss.

Der Erfindung liegt die Aufgabe zugrunde, eine Kabelzuführungs- und -wechseleinrichtung für Kabelverarbeitungsmaschinen des zuletzt genannten Standes der Technik vorzuschlagen, bei welcher beim Kabelwechsel weniger Fertigungszeit verloren geht.

Diese Aufgabe wird durch die im Patentanspruch 1 gekennzeichnete Erfindung gelöst. Hierbei sind zwei Kabelantriebe vorgesehen, die in ihrer Kabeltransportrichtung spitzwinklig zueinander und symmetrisch zu einer Haupttransportachse verlaufend angeordnet sind. Den Kabelantrieben sind zum Zwecke des Kabelwechsels verschiebbare Kabelsequenzer zugeordnet. Ein v-förmiges Kabelführungsteil ist mit je einem Schenkel an der Kabelaustrittsseite der Bandantriebe und Kabelsequenzer angeschlossen, wobei der Schnittpunkt der beiden Schenkel auf der Haupttransportachse liegt. Bei einem Kabelwechsel wird vor dem Rückzug des alten Kabels durch den einen Schenkel das neue Kabel durch den anderen Schenkel bis zum Schnittpunkt vorgeschoben.

Die mit der Erfindung erzielten Vorteile sind darin zu sehen, dass auch bei billigeren und kleineren Kabelverarbeitungsmaschinen der im Oberbegriff definierten Art ein Kabelwechsel zeitoptimal durchführbar ist. Die dafür erforderliche Einrichtung ist einfach und kostengünstig aufgebaut, da lediglich ein zusätzlicher Kabelantrieb, zwei Kabelsequenzer und das v-förmige Kabelführungsteil benötigt werden.

Im folgenden wird die Erfindung anhand eines auf der Zeichnung dargestellten Ausführungsbeispieles näher erläutert. Es zeigen:
- Fig. 1: einen Grundriss der wesentlichen Teile einer Kabelverarbeitungsmaschine mit der erfindungsgemässen Einrichtung,
- Fig. 2: eine teilweise geschnittene Ansicht der Kabelverarbeitungsmaschine mit der erfindungsgemässen Einrichtung mit einem gegenüber der Fig. 1 um 90° geschwenkten Greifer,
- Fig. 3: einen Kabelsequenzer der Einrichtung gemäss Fig. 1,
- Fig. 4: einen Schnitt des Kabelsequenzers gemäss der Linie IV-IV in Fig. 3, und
- Fig. 5a bis 5d: eine Darstellung eines Kabelwechselvorganges.

In den Fig. 1 und 2 ist mit 1 eine an einem Maschinengestell 2 angeordnete Baugruppe bezeichnet, die wie in ähnlicher Form auch aus der EP-A 0 509 192 bekannt, im wesentlichen aus einem Schwenkantrieb 3, einem Abzugsantrieb 4 und einer Klemmvorrichtung in Form eines Greifers 5 besteht. Der Schwenkantrieb 3 besteht aus einem Zahnriementrieb 6 und einem Motor 7. Der Abzugsantrieb 4 weist einen Zahnriementrieb 8 sowie einen Motor 9 auf, wobei eine Abtriebswelle 10 des Zahnriementriebes 8 koaxial in einer hohlen Abtriebswelle 11 des Zahnriementriebes 6 verläuft. Mittels eines weiteren, vom Zahnriementrieb 8 angetriebenen Zahnriementriebes 12 kann der Greifer 5 verschoben werden, der zu diesem Zweck auf Führungsstangen 13, 14 angeordnet ist. Der Greifer 5 dient der Festhaltung eines zu bearbeitenden Kabels 15 und kann beispielsweise pneumatisch betätigt werden. Die Führungsstangen 13, 14 sind an einem Lagerteil 16 gelagert, das auf einem Abtriebsrad 17 des Zahnriementriebes 6 befestigt ist. Bei Betätigung des Schwenkantriebes 3 wird der Greifer 5 mit dem Kabel 15 um den Drehpunkt des Abtriebsrades 17 geschwenkt. Im Schwenkbereich des Greifers 5 sind Bearbeitungsstationen 18, 19, 20 angeordnet, die beispielsweise der Tüllenbestückung, dem Aufpressen elektrischer Anschlusselemente und dem Prüfen auf Herstellungsfehler der zu fabrizierenden Kabelabschnitte dienen.

Am Greifer 5 ist ein Zentrierungsteil 21 verschiebbar angeordnet, das mindestens zwei Zentrierrohre 21.1, 21.2 aufweist, deren Innendurchmesser verschieden sind und den Durchmessern der zu bearbeitenden Kabel entsprechen. Das Zentrierungsteil 21 kann mittels eines beispielsweise pneumatisch oder elektromagnetisch betätigten Anschlages verschoben werden (A, Fig. 5c).

Mit 22 und 23 sind Kabelantriebe in Form von Bandantrieben bezeichnet, mit welchen unbearbeitete Kabel dem Greifer 5 zugeführt werden können. Für derartige Bandantriebe können beispielsweise Einrichtungen gemäss EP-A- 0 496 049 verwendet werden. Die Bandantriebe 22, 23 sind in ihrer Kabeltransportrichtung spitzwinklig zueinander und symmetrisch zu einer Haupttransportachse 24 verlaufend angeordnet und auf einer mit dem Maschinengestell 2 verbundenen Montageplatte 25 befestigt. Wie aus der vorstehend zitierten Druckschrift bekannt, weist jeder Bandantrieb einen feststehenden Riementrieb 22.1, 23.1 und einen beweglichen Riementrieb 22.2, 23.2 auf, wobei die beweglichen Riementriebe durch Kolben-Zylindereinheiten 26, 27 verschoben werden können. Die Bandantriebe 22, 23 werden von einem Motor 28 über einen Zahnriementrieb 29 angetrieben. Zwischen den Riementrieben 22.1 und 22.2 als auch den Riementrieben 23.1 und 23.2 sind Kabelsequenzer 30 angeordnet, die nachstehend anhand der Fig. 3 und 4 näher beschrieben werden. Die Kabelsequenzer 30 können mittels nicht dargestellter und beschriebener Antriebe senkrecht zur Kabeltransportrichtung der Bandantriebe 22, 23 verschoben werden, wobei in der Montageplatte 25 eine schlitzförmige Aussparung 25.1 vorgesehen ist. Ein v-förmiges Kabelführungsteil 31 ist mit je einem Schenkel 31.1, 31.2 an der Kabelaustrittsseite der Bandantriebe 22, 23 und der Kabelsequenzer 30 angeschlossen, wobei der Schnittpunkt der beiden Schenkel auf der Haupttransportachse 24 liegt. Die Schenkel 31.1, 31.2 bestehen aus Rohren, die im Schnittpunkt mittels einer Muffe 32 miteinander verbunden sind. Das Kabelführungsteil 31 ist mit der Muffe 32 und den Rohrenden an der Montageplatte 25 befestigt.

Gemäss Fig. 3 und 4 besteht der Kabelsequenzer 30 aus einer Kabelzuführleiste 33, einer Kabelführungsleiste 34 und einer Kabelaustrittsleiste 35, die mittels einer oberen und unteren Traverse 36, 37 miteinander verbunden sind. An den Leisten 33 und 35 sind Kabelführungseinsätze 33.1, 35.1 auswechselbar montiert, welche horizontal verlaufende Kabeldurchführungen 38, 40 aufweisen, die mit Kabeldurchführungen 39 der Kabelführungsleiste 34 auf einer Linie liegen. Die Kabeldurchführungen 38, 39, 40 sind für die Aufnahme von Kabeln verschiedener Querschnitte und Farben vorgesehen, wobei beispielsweise je zwölf Kabelführungseinsätze für zwölf verschiedene Kabel vorgesehen sind. An den Kabelführungseinsätzen 33.1, 35.1 sind Klemmen 41, 42 vorgesehen, mittels welchen die Kabel festgeklemmt werden können. Zum Zwecke der Anpassung an die Riementriebe 22.1, 22.2 bzw. 23.1, 23.2 und Rollen der Bandantriebe 22, 23 sind die Kabelführungseinsätze 33.1, 35.1 und die Kabelführungsleiste 34 im Querschnitt an den betreffenden Stellen abgeschrägt (siehe auch Fig. 2). Mit R1 ist die Kabeltransportrichtung und mit R2 die Verschieberichtung des Kabelsequenzers 30 bezeichnet, wobei sich der Kabelsequenzer 30 beispielsweise in einer Stellung befindet, in der das erste einer Reihe von Kabeln dem Kabelführungsteil 31 zugeführt wird (strichpunktierte Linien).

Die vorstehend beschriebene Einrichtung arbeitet wie folgt:

Es sei angenommen, dass der Bandantrieb 23 ein Kabel 15.1 eines bestimmten Querschnittes und einer bestimmten Farbe um einen, der Länge eines zu fabrizierenden Kabelabschnittes entsprechenden Betrag, durch den Schenkel 31.1 des Kabelführungsteiles 31 zum Greifer 5 transportiert (Fig. 5a). Während der gleichen Zeit möge der Kabelsequenzer 30 des Bandantriebes 22 ein Kabel 15.2 anderen Querschnittes und/oder anderer Farbe zwischen die geöffneten Riementriebe 22.1, 22.2 des Bandantriebes 22 schieben, wonach die Riementriebe 22.1, 22.2 geschlossen, die Klemmen 41, 42 des Kabelsequenzers 30 gelöst und das Kabel 15.2 durch den Schenkel 31.2 bis zur Muffe 32 transportiert wird (Fig. 5a, 5b). Zwecks Bearbeitungs des Kabels 15.1 wird dessen vom Greifer 5 gehaltenes Ende mittels des Schwenkantriebes 3 zu den Bearbeitunsstationen 18, 19, 20 geschwenkt (Fig. 1). Nach der Bearbeitung wird das Kabelende einem weiteren, nicht dargestellten Greifer übergeben und auf die eingestellte Länge abgeschnitten. Danach wird das Kabel 15.1 bis zur Muffe 32 zurücktransportiert (Fig. 5c). Es wird nun weiter angenommen, dass das nachfolgend zu bearbeitende Kabel 15.2 einen anderen Querschnitt aufweist. In diesem Fall wird der Anschlag A kurzzeitig in den Schwenkbereich des Greifers 5 geschoben und das Zentrierungssteil 21 bei einer Schwenkbewegung des Greifers 5 durch Anschlagen an den Anschlag A in Pfeilrichtung R3 verschoben, so dass das entsprechende Zentrierrohr 21.2 zur Anwendung kommt (Fig. 5c). Danach wird das Kabel 15.2 zum Greifer 5 transportiert und beispielsweise in gleicher Art wie Kabel 15.1 bearbeitet (Fig. 5d). In der Zwischenzeit wird Kabel 15.1 in den Kabelsequenzer 30 zurücktransportiert und mittels der Klemmen 41, 42 festgeklemmt. Nach Öffnen der Riementriebe 23.1, 23.2 kann der Kabelsequenzer 30 verschoben werden und damit beispielsweise ein von den Kabeln 15.1 und 15.2 verschiedenes Kabel 15.3 in den Bandantrieb 23 bringen (Fig. 5d).

## Patentansprüche

1. Kabelzuführungs- und -wechseleinrichtung für eine Kabelverarbeitungsmaschine, welche mindestens einen stationären, schwenkbaren Greifer (5) aufweist, der das Kabel (15) bei der Bearbeitung festhält, und bei welcher im Schwenkbereich des Greifers (5) Bearbeitungsstationen (18, 19, 20) angeordnet sind, wobei mindestens ein Kabelantrieb (22) vorgesehen ist, mittels welchem das Kabel (15) transportiert und dem Greifer (5) zugeführt wird,
dadurch gekennzeichnet,
- dass mindestens ein weiterer Kabelantrieb (23) vorgesehen ist, wobei die Kabelantriebe (22, 23) in ihrer Kabeltransportrichtung spitzwinklig zueinander und symmetrisch zu einer Haupttransportachse (24) verlaufend angeordnet sind,
- dass jedem Kabelantrieb (22, 23) ein Kabelsequenzer (30) zugeordnet ist,
- dass ein v-förmiges Kabelführungsteil (31) vorgesehen ist, das mit je einem Schenkel (31.1, 31.2) an der Kabelaustrittsseite der Kabelantriebe (22, 23) angeschlossen ist, wobei der Schnittpunkt der beiden Schenkel auf der Haupttransportachse (24) liegt, und
- wobei bei einem Kabelwechsel vor dem Rückzug des einen Kabels durch den einen Schenkel das andere Kabel durch den anderen Schenkel bis zum Schnittpunkt vorgeschoben werden kann.

2. Kabelzuführungs- und -wechseleinrichtung nach Patentanspruch 1, wobei Kabelantriebe in Form von Bandantrieben (22, 23) vorgesehen sind, die aus je zwei Riementrieben bestehen,
dadurch gekennzeichnet,
- dass die Kabelsequenzer (30) zwischen den Riementrieben (22.1, 22.2 bzw. 23.1, 23.2) der Bandantriebe (22, 23) verschiebbar angeordnet sind.

3. Kabelzuführungs- und - wechseleinrichtung nach Patentanspruch 1,
dadurch gekennzeichnet,
- dass die Schenkel (31.1, 31.2) des v-förmigen Kabelführungsteiles (31) aus Rohren bestehen, die im Schnittpunkt mittels einer Muffe (32) miteinander verbunden sind.

4. Kabelzuführungs- und -wechseleinrichtung nach Patentanspruch 1,
dadurch gekennzeichnet,
- dass ein Zentrierungsteil (21) verschiebbar am Greifer (5) angeordnet ist,
- dass das Zentrierungsteil (21) mindestens zwei Zentrierrohre (21.1, 21.2) aufweist, deren Innendurchmesser verschieden sind und den Durchmessern zu verarbeitender Kabel entsprechen, und
- dass ein in den Schwenkbereich des Greifers (5) verschiebbarer Anschlag (A) vorgesehen ist, und das Zentrierungsteil (21) bei einer Schwenkbewegung des Greifers (5) durch Anschlagen am Anschlag (A) verschoben wird.

5. Kabelzuführungs- und -wechseleinrichtung nach Patentanspruch 2,
dadurch gekennzeichnet,
- dass die Kabelsequenzer (30) aus einer Kabelzuführleiste (33), einer Kabelführungsleiste (34) und einer Kabelaustrittsleiste (35) bestehen, die mittels einer oberen und unteren Traverse (36, 37) miteinander verbunden sind,
- dass an der Kabelzuführleiste (33) und der Kabelaustrittsleiste (35) Kabelführungseinsätze (33.1, 35.1) auswechselbar montiert sind, die horizontal verlaufende Kabeldurchführungen (38, 40) aufweisen, welche mit Kabeldurchführungen (39) der Kabelführungsleiste (34) auf einer Linie liegen, wobei die Kabeldurchführungen (38, 39, 40) für die Aufnahme von Kabeln verschiedener Querschnitte und Farben vorgesehen sind, und
- dass an den Kabelführungseinsätzen (33.1, 35.1) Klemmen (41, 42) vorgesehen sind, mittels welchen die Kabel festklemmbar sind.

## Claims

1. Cable-feeding and cable-changing equipment for a cable-processing machine, which displays at least one stationary pivotable gripper (5), which holds the cable (15) firmly during the treatment, and in which treatment stations (18, 19, 20) are arranged in the pivotal range of the gripper (5), wherein at least one cable drive (22) is provided, by means of which the cable (15) is transported and fed to the gipper (5), characterised thereby,
- that at least one further cable drive (23) is provided, wherein the cable drives (22, 23) are arranged to extend at an acute angle one to the other in their cable transport direction and symmetrically to a main transport axis (24),
- that a cable-stepping device (30) is associated each cable drive (22, 23),
- that a v-shaped cable-guiding part (31) is provided, which is connected by a respective limb (31.1, 31.2), to the cable exit side of the cable drives (22, 23), wherein the intersection of both the limbs lies on the main transport axis (24) and
- wherein, on a change of cable and before the retraction of the one cable by the one limb, the other cable can be advanced to the intersection by the other limb.

2. Cable-feeding and cable-changing equipment according to patent claim 1 in which cable drives are provided in the form of band drives (22, 23), which each consist of two belt drives, characterised thereby,
- that the cable-stepping devices (30) are arranged to be displaceable between the belt drives (22.1, 22.2 and 23.1, 23.2) of the band drives (22, 23).

3. Cable-feeding and cable-changing equipment according to patent claim 1, characterised thereby,
- that the limbs (31.1, 31.2) of the v-shaped cable-guiding part (31) consist of tubes which are connected together in the intersection by means of a socket joint (32).

4. Cable-feeding and cable-changing equipment according to patent claim 1, characterised thereby,
- that a centring part (21) is arranged to be displaceable at the gripper (5),
- that the centring part (21) displays at least two centring tubes (21.1, 21.2), the internal diameters of which are different and correspond with the diameters of cables to be processed, and
- that an abutment (A) is provided, which is dispaceable into the pivotal range of the gripper (5), and the centring part (21) is displaced through abutting against the abutment (A) during a pivotal movement of the gripper (5).

5. Cable-feeding and cable-changing equipment according to patent claim 2, characterised thereby
- that the cable-stepping devices (30) consist of a cable-feeding strip (33), a cable-guiding strip (34) and a cable exit strip (35), which are connected together by means of an upper and a lower crossbeam (36, 37),
- that cable-guiding inserts (33.1, 35.1), which display horizontally extending cable passages (38, 40), which are in line with cable passages (39) of the cable-guiding strip (34), are mounted to be exchangeable at the cable-feeding strip (33) and the cable exit strip (35), wherein the cable passages (38, 39, 40) are provided for the reception of cables of different cross-sections and colours, and
- that clamps (41, 42), by means of which the cables can be clamped firmly, are provided at the cable-guiding inserts (33.1, 35.1).

## Revendications

1. Dispositif d'amenée et de changement de câbles pour une machine de traitement de câbles qui comporte au moins un organe de préhension (5) stationnaire et pivotant immobilisant le câble (15) lors du traitement, et pour laquelle des postes de traitement (18, 19, 20) sont disposés dans la zone de pivotement de l'organe de préhension (5), étant précisé qu'il est prévu au moins un entraînement de câbles (22) à l'aide duquel le câble (15) est transporté et amené vers l'organe de préhension (5), caractérisé
- en ce qu'il est prévu au moins un autre entraînement de câbles (23) , les entraînements de câbles (22, 23) définissant un angle aigu dans leur sens de transport de câbles et étant disposés symétriquement par rapport à un axe de transport principal (24),
- en ce qu'un séquenceur pour câbles (30) est associé à chaque entraînement de câbles (22, 23),
- en ce qu'il est prévu un élément de guidage de câbles en V (31) qui est relié, avec des branches (31.1, 31.2), au côté sortie de câbles des entraînements de câbles (22, 23), l'intersection des deux branches se trouvant sur l'axe de transport principal (24), et
- en ce que, lors d'un changement de câbles, avant le retrait d'un premier câble par une branche, le second câble peut être avancé par l'autre branche jusqu'à l'intersection.

2. Dispositif d'amenée et de changement de câbles selon la revendication 1, dans lequel il est prévu des entraînements de câbles en forme d'entraînements par bande (22, 23) qui se composent chacun de deux commandes à courroie, caractérisé
- en ce que les séquenceurs pour câbles (30) sont disposés, mobiles, entre les commandes à courroie (22.1, 22.2 et 23.1, 23.2) des entraînements par bande (22, 23).

3. Dispositif d'amenée et de changement de câbles selon la revendication 1, caractérisé
- en ce que les branches (31.1, 31.2) de l'élément de guidage de câbles en V (31) se composent de tubes qui sont reliés entre eux, à l'intersection, à l'aide d'un manchon (32).

4. Dispositif d'amenée et de changement de câbles selon la revendication 1, caractérisé
- en ce qu'un élément de centrage (21) est disposé, mobile, sur l'organe de préhension (5),
- en ce que l'élément de centrage (21) comporte au moins deux tubes de centrage (21.1, 21.2) dont les diamètres intérieurs sont différents et correspondent aux diamètres de câbles à traiter, et
- en ce qu'il est prévu une butée (A) apte à être amenée dans la zone de pivotement de l'organe de préhension (5), et lors d'un mouvement pivotant de l'organe de préhension (5), l'élément de centrage (21) est déplacé grâce au fait qu'il heurte la butée (A).

5. Dispositif d'amenée et de changement de câbles selon la revendication 2, caractérisé
- en ce que les séquenceurs pour câbles (30) se composent d'une barre d'amenée de câbles (33), d'une barre de guidage de câbles (34) et d'une barre de sortie de câbles (35) qui sont reliées entre elles à l'aide de traverses supérieure et inférieure (36, 37),
- en ce qu'il est prévu, sur la barre d'amenée de câbles (33) et sur la barre de sortie de câbles (35), des pièces de guidage de câbles échangeables (33.1, 35.1) qui comportent des passe-câbles (38, 40) s'étendant à l'horizontale et situés sur la même ligne que les passe-câbles (39) de la barre de guidage de câbles (34), étant précisé que les passe-câbles (38, 39, 40) sont prévus pour recevoir des câbles de sections transversales et de couleurs différentes, et
- en ce qu'il est prévu, sur les pièces de guidage de câbles (33.1, 35.1), des pinces (41, 42) à l'aide desquelles les câbles peuvent être serrés.
